# EUROPÄISCHE PATENTSCHRIFT

(11) **EP 0 036 858 B1**
(45) Veröffentlichungstag und Bekanntmachung des Hinweises auf die Patenterteilung: **04.04.1984**
(21) Anmeldenummer: 80901265.1
(22) Anmeldetag: 02.07.1980
(51) Int. Cl.: B07B 1/46

(54) **SIEBMASCHINEN-SIEBDECK**
SIFTER PLATE
PLATEAU DE CRIBLEUSE

(30) Priorität: 04.07.1979 DE 2926987
(43) Veröffentlichungstag der Anmeldung: 07.10.1981
(73) Patentinhaber: STEINHAUS GMBH, D-4330 Mülheim (DE)
(72) Erfinder: WOLFF, Kurt, D-4220 Dinslaken (DE)
(74) Vertreter: Elbertzhagen, Otto
(86) Internationale Anmeldenummer: DE8000095
(87) Internationale Veröffentlichungsnummer: WO8100065

## Beschreibung

Die Erfindung bezieht sich auf ein Siebdeck für Siebmaschinen, -horden oder dergleichen, bestehend aus einer Tragkonstruktion und darauf lösbar befestigten, mit einer Vielzahl von mit Sieböffnungen versehenen einzelnen Siebbauteilen, die sich zu einer durchgehenden Trennfläche ergänzen und im Grundriß die Gestalt eines Vielecks haben.

Es ist ein Siebdeck dieser Art bekannt (DE-A-2 632 511), bei dem die im wesentlichen quadratischen Siebbauteile nicht nur jeweils an ihren vier Ecken an der Tragkonstruktion befestigt sind, sondern mit einander gegenüberliegenden Längsseiten auf parallelen, die Tragkonstruktion bildenden Streben unmittelbar aufliegen. Dabei übergreifen die Siebelemente mit ihren Rändern die Streben der Tragkonstruktion und sind daher auf der ganzen Länge ihrer Längsseite unterstützt. Der bekannten Ausführung haftet der Nachteil an, daß die Siebelemente im Bereich ihrer auf den Tragstreben aufliegenden Längsränder keine Sieböffnungen haben können, wodurch die effektiv wirksame, offene Siebfläche begrenzt wird. Außerdem müssen die Streben der Tragkonstruktion sowohl in ihrem Verlauf als auch in ihren Abmessungen an die Auflagerseiten der Siebbauteile angepaßt sein. Eine vorgegebene Breite der Tragstreben der Tragkonstruktion kann deshalb nicht unterschritten werden, wodurch bei der bekannten Ausbildung der Materialaufwand für die Tragkonstruktion nicht weiter verringert werden kann.

Es gehört auch schon ein Siebboden zum Stand der Technik, dessen Siebbauteile über Distanzelemente auf Traversen der Siebmaschine aufgelagert werden können (GB-A-1 107049). Für eine Vergrößerung der effektiv wirksamen, offenen Siebfläche bei einem Siebboden, der eine Vielzahl von Siebbauteilen besitzt, gibt dieser bekannte Siebboden keine Hinweise. Das gleiche gilt für ein weiter bekanntes Siebmaschinen-Siebdeck (GB-A-1 520 886), das eine übliche Unterkonstruktion mit Befestigungsprofilen hat, die auf Traversen der Siebmaschine sitzen. Der Siebboden ist hier in Längsrichtung der Maschine durch die als Distanzelemente dienenden Befestigungsprofile durchgehend unterstützt.

Ausgehend von einem Siebdeck der eingangs genannten Art löst die Erfindung, wie sie in den Ansprüchen gekennzeichnet ist, die Aufgabe, eine größere effektiv wirksame, offene Siebfläche der gesamten Siebbauteile zu erzielen.

Die durch die Erfindung erreichten Vorteile liegen darin, daß die Auflagerung der Siebbauteile lediglich im Bereich deren Ecken eine Vergrößerung der effektiv wirksamen, offenen Siebfläche ermöglicht, wobei die Sieböffnungen bis zum Rand der einzelnen Siebbauteile oder sogar darüber hinwegreichen können. Durch die von der Unterseite der Siebbauteile in Abstand nach unten versetzte Tragkonstruktion wird der Durchtritt des Siebgutes auch im Bereich derjenigen Sieböffnungen nicht behindert, die in Durchfallrichtung des Siebgutes gesehen über den einzelnen Streben der Tragkonstruktion liegen. Um einer abrasiven Wirkung durch das Siebgut vorzubeugen, können die Streben der Tragkonstruktion an ihrer Oberseite eine strömungsgünstige Gestalt haben und/oder mit einer Schleißschutzschicht versehen sein.

In Ausgestaltung der Erfindung können die Distanzelemente entweder an den Siebbauteilen fest angearbeitet oder als separate, zwischen die Siebbauteile und die Tragkonstruktion einfügbare Bauteile ausgebildet sein. Es ist auch möglich, die Distanzelemente fest an der Tragkonstruktion anzuordnen. Dabei können vorteilhaft die Distanzelemente durch Auflagerböckchen auf der Tragkonstruktion gebildet sein.

Die strömungsgünstige Gestalt der Tragkonstruktion kann durch geneigte oder konvex gewölbte Oberseiten der Streben gebildet sein. Insbesondere können die Oberseiten der Streben satteldachförmig sein.

Ferner sind vorteilhaft die Siebbauteile unmittelbar über eckseitige Ansätze und/oder über Sicherungsstifte in den Aufnahmeöffnungen der Distanzelemente fixiert.

In weiterer vorteilhafter Ausbildung bestehen die Siebbauteile aus elastischem Vollmaterial mit ganz oder teilweise eingebetteter Armierung. Weiter ist noch vorteilhaft, wenn die Siebbauteile an seitlichen Stoßflächen umlaufende Dichtlippen haben.

Im folgenden wird die Erfindung anhand der Zeichnung an Ausführungsbeispielen näher erläutert. Es zeigt
Fig. 1 die Draufsicht auf ein Siebbauteil mit Distanzelementen und angedeuteter Tragkonstruktion für ein erfindungsgemäßes Siebdeck,
Fig. 2 einen Schnitt durch das Siebbauteil längs der Linie A-A in Fig. 1,
Fig. 3 einen Schnitt durch die Eckbefestigung aneinander grenzender Siebbauteile eines erfindungsgemäßen Siebdeckes mit an die Siebbauteile angearbeiteten Distanzelementen,
Fig. 4 einen Schnitt längs der Linie A-B-C-D in Fig. 3,
Fig. 5 einen Schnitt durch eine andere Eckbefestigung aneinandergrenzender Siebbauteile eines erfindungsgemäßen Siebdeckes mit separaten Distanzelementen,
Fig. 6 einen Schnitt durch eine weitere Ausführung einer Eckbefestigung der Siebbauteile eines erfindungsgemäßen Siebdeckes mit an der Tragkonstruktion angebrachten Distanzelementen,
Fig. 7 Querschnittsformen der Streben der Tragkonstruktion eines erfindungsgemäßen Siebedeckes,
Fig. 8 einen Teilschnitt durch den Rand eines Siebbauteils für ein erfindungsgemäßes Siebdeck,
Fig. 9 die Draufsicht auf ein weiteres Siebbauteil für ein erfindungsgemäßes Siebdeck mit eingebetteter Bewehrung und
Fig. 10 die Draufsicht auf ein anderes Siebbauteil für ein erfindungsgemäßes Siebdeck mit eingebetteter Bewehrung.

### Bester Weg zur Ausführung der Erfindung

Die Fig. 1 und 2 zeigen den grundsätzlichen Aufbau eines erfindungsgemäßen Siebdeckes. Es wird im wesentlichen durch Siebbauteile 1 gebildet, die sich zu einer durchgehenden Trennfläche ergänzen. Dazu stoßen die einzelnen Siebbauteile 1 in höhengleicher Anordnung abstandslos aneinander, was hinreichend bekannt und deshalb in der Zeichnung nicht näher dargestellt ist.

Jedes einzelne Siebelement hat die Grundform eines regelmäßigen Vielecks und in bevorzugter Ausführung die Gestalt eines Quadrates, wie es in der Zeichnung wiedergegeben ist. Dabei ist wesentlich, daß nicht nur die Befestigung sondern auch die Auflagerung der einzelnen Siebbauteile nur im Bereich der Ecken des jeweiligen Vielecks, also im Bereich der vier Ecken bei quadratischer Grundform erfolgt. Sofern die Siebbauteile eine größere Eckenzahl besitzen, kann die Unterstützung der einzelnen Siebbauteile auch nur an einigen dieser Ecken vorgesehen sein. So ist es möglich, ein sechseckiges oder achteckiges Siebbauteil nur im Bereich jeder zweiten Ecke zu befestigten und aufzulagern.

Die Siebbauteile 1 setzen sich im wesentlichen aus Randstegen 2 und kreuzenden Innenstegen 3 zusammen, welche Sieböffnungen 4 umschließen. Beim Ausführungsbeispiel haben die Sieböffnungen 4 die gleiche Grundform wie das Siebbauteil 1 selbst, sie können jedoch auch eine davon abweichende Gestalt, insbesondere eine Schlitz- oder Spaltform haben.

An ihren Ecken 5 besitzen die Siebbauteile 1 unterseitige Ansätze 6, die nach unten über die untere Begrenzungsfläche der Siebbauteile 1 vorspringen. Mit diesen unterseitigen Ansätzen 6 sind die Siebbauteile 1 an einer darunterliegenden Tragkonstruktion 7 befestigt, wobei die Verbindung der Siebbauteile 1 mit der Tragkonstruktion 7 über Distanzelemente 8 erfolgt. Diese Distanzelemente 8 sorgen für einen Abstand »A« zwischen der Unterseite der Siebbauteile 1 und der Oberseite der Tragkonstruktion 7. Die Siebbauteile 1 können auch anders als über die Ansätze 6 auf den Distanzelementen 8 befestigt sein. Beim Ausführungsbeispiel nach den Fig. 1 und 2 besteht die Tragkonstruktion 7 aus rohrförmigen Tragstreben auf die als Distanzelemente 8 im Bereich der aneinander grenzenden Ecken 5 der Siebbauteile 1 Lagerböckchen 9 aufgesetzt sind. Diese Lagerböckchen 9 besitzen an ihrer Oberseite eine oder mehrere Aufnahmeöffnunqen 10, in die die unterseitigen Ansätze 6 der Siebbauteile 1 eingesteckt und darin fixiert werden. In bevorzugter Ausführung wie beim Ausführungsbeispiel greifen sämtliche Ansätze 6 im Bereich der aneinanderstoßenden Ecken benachbarter Siebbauteile 1 in eine gemeinsame Aufnahmeöffnung 10 der Distanzelemente 8. Zweckmäßig haben dazu die Ansätze 6 der Siebbauteile 1 die Gestalt eines Viertelzylinders oder Viertelzylinderrohres, so daß sich bei quadratischer Grundform der Siebbauteile 1 die vier aneinander grenzenden Ansätze 6 an den benachbart liegenden Ecken 5 der Siebbauteile 1 zu einem in die Aufnahmeöffnung 10 des jeweiligen Lagerböckchens 9 eingreifenden Vollzylinder oder Vollzylinderrohr ergänzen. Die Fixierung der eckseitigen Ansätze 6 der Siebbauteile 1 in den Aufnahmeöffnungen 10 der Lagerböckchen 9 kann entweder über eine druckknopfartige Ausbildung oder über zusätzlich einzusetzende Spreizstifte vorgenommen werden.

Infolge der punktförmigen Auflagerung der Siebbauteile 1 auf der Tragkonstruktion 7 ist es anders als in Fig. 1 gezeigt nicht erforderlich, die Streben der Tragkonstruktion 7 parallel zu den Randstegen 2 der Siebbauteile 1 verlaufen zu lassen. Beispielsweise können die Streben der Tragkonstruktion 7 auch diagonal zu den Siebbauteilen 1 angeordnet sein.

Die Fig. 3 und 4 zeigen Siebbauteie 1 für ein erfindungsgemäßes Siebdeck, an die die unterseitigen Distanzelemente 8 unmittelbar in Gestalt von vorspringenden Distanzfüßen 11 angeformt sind. Hierbei bestimmt die Höhe der Distanzfüße 11 den Abstand »A« zwischen der Unterseite der Siebbauteile 1 und der Oberseite der Tragkonstruktion 7 des Siebdecks. Die Distanzfüße 11 sind als Viertelrohrhülsen ausgebildet und tragen an ihrem Unterende Spreizlappen 12, mit der sie durch Befestigungsöffnungen 15 an der Oberseite der betreffenden Streben der Tragkonstruktion 7 hindurchgesteckt sind. In die durch die sich ergänzenden Distanzfüße 11 gebildete Durchgangsöffnung ist ein Befestigungsstift 13 eingesetzt, der die Spreizlappen 12 aufweitet und damit die Siebbauteile 1 an der Tragkonstruktion 7 festhält. Durch einen ausgeprägten Kopf 14 des Befestigungsstiftes 13, der in die Oberseite der Siebbauteile 1 eingesenkt ist, werden die Siebbauteile 1 auch in Vertikalrichtung sicher an der Tragkonstruktion 7 fixiert.

Fig. 5 zeigt eine weitere Ausführung eines erfindungsgemäßen Siebdeckes, bei dem die Siebbauteile 1 mit der Tragkonstruktion 7 über als separate Bauteile 16 ausgebildete Distanzelemente 8 verbunden sind. Die Befestigung der Siebbauteile 1 die nach unten vorspringen, eckseitigen Ansätze 6 an den Distanzbauteilen 16 kann in gleicher Weise wie die Sicherung der Siebbauteile 1 mit fest angeformten Distanzelementen 8 gemäß Fig. 3 erfolgen. Dazu bilden die Ansätze selbst mit ihren freien Enden die Spreizlappen 12 und nehmen in der durch Ergänzung gebildeten Durchgangsöffnung den Befestigungsstift 13 auf. Die separaten Distanzbauteile 16 besitzen oberseitig eine entsprechende Aufnahmeöffnung 17, durch die die Ansätze 6 der Siebbauteile 1 hindurchgesteckt sind.

Die Befestigung der Distanzbauteile 16 an der darunterliegenden Tragkonstruktion 7 kann über unterseitig angeformte Rastköpfe 18 erfolgen, die in entsprechende Befestigungsöffnungen 19 der Tragkonstruktion 7 eingeknöpft werden. Zweckmäßig bestehen die Distanzbauteile 16 aus einem elastischen Werkstoff, wie insbesondere Kunststoff, aus dem bevorzugt auch die Siebbauteile 1 hergestellt sind. Die Befestigungsstifte 13 können aus dem gleichen Kunststoffmaterial bestehen.

Auch bei der Ausführung nach Fig. 5 bestimmt die Höhe der Distanzbauteile 16 den wesentlichen Abstand »A« der Unterseite der Siebbauteile 1 von der Oberseite der Tragkonstruktion 7.

Ebenso wie die Fig. 1 und 2 zeigt Fig. 6 eine Ausführung eines erfindungsgemäßen Siebdekkes, bei der die Distanzelemente 8 gestellfest an der Tragkonstruktion 7 sitzen. Die Besonderheit der hier verwendeten Tragkonstruktion 7 liegt darin, daß deren Streben 20 aus einem hochkant angeordneten Vierkantprofil gebildet sind. Damit wird eine satteldachförmige Schrägung der Oberseiten 21 der Streben 20 der Tragkonstruktion 7 erreicht, um ein Abgleiten des Siebgutes von den Streben 20 zu erleichtern. Einerseits wird dadurch die schleißende Beanspruchung der Tragkonstruktion durch das Siebgut auf ein Mindestmaß reduziert andererseits ist durch diese Maßnahme auch vermieden, daß sich das Siebgut auf der Oberseite der Tragkonstruktion 7 ablagert.

Weitere Querschnittsformen für die Streben der Tragkonstruktion 7, mit denen diese Vorteile erreicht werden, zeigt Fig. 7. Fig. 7a gibt noch einmal das Vierkant-Querschnittsprofil für die Streben 20 mit satteldachförmig geschrägten Oberseiten 21 wieder. Fig. 7b zeigt ebenfalls eine Strebe 22 mit satteldachförmig geschrägten Oberseiten 21, jedoch wird dies hier dadurch erreicht, daß auf ein flach aufliegendes Vierkantprofil oberseitig eine Winkelschiene aufgesetzt ist. Fig. 7c gibt eine Strebe 23 wieder, die ein zylinderrohrförmiges Querschnittsprofil mit einer gewölbten Oberseite 24 hat. In gleicher Weise hat auch die in Fig. 7d dargestellte Strebe 25 eine gewölbte Oberseite 24 infolge eines flachovalen Querschnittes, wobei die längere Achse des Ovals in der Vertikalrichtung liegt. Für alle dargestellten und weiter möglichen Querschnittsformen der Streben der Tragkonstruktion ist es wesentlich, daß die gebildeten Oberseiten zur durch die darüberliegenden Siebbauteile gebildeten Trennfläche geneigt angeordnet sind.

Da bei einem erfindungsgemäßen Siebdeck die Siebbauteile 1 lediglich an ihren Ecken punktförmig unterstützt sind, besteht die Gefahr, daß sich zwischen den seitlichen Stoßflächen 26 der aneinander grenzenden Siebbauteile 1 nach unten freie Spalte bilden, durch die Siebgut hindurchtreten kann. Um dem vorzubeugen, können die Siebbauteile 1 längs ihrer seitlichen Stoßflächen 26 zumindest eine umlaufende Dichtlippe 27 haben, was Fig. 8 veranschaulicht.

Fig. 9 zeigt ein Siebbauteil, wie es für ein Siebdeck der erfindungsgemäßen Art bevorzugt verwendet wird. Es besteht aus einem elastischen Vollmaterial, das durch eine eingebettete Armierung 28, 29 versteift ist. Die Armierung gliedert sich in eine außen umlaufende, im Bereich der Randstege 2 liegende Ringarmierung 28, die sich im wesentlichen zwischen den Auflageekken 5 der Siebbauteile 1 erstreckt. Ergänzt wird diese Ringarmierung 28 durch eine kreuzförmig eingebettete Bewehrung 29, die in Richtung der Quer- und Längsmitte der Siebbauteile 1 angeordnet ist. Sowohl die äußere Armierung 28 als die innere, kreuzende Bewehrung 29 kann ganz oder teilweise in das elastische Vollmaterial der Siebbauteile 1 eingebettet sein.

Fig. 10 zeigt eine weitere Ausführung der Siebbauteile für ein erfindungsgemäßes Siebdeck. Auch hier bestehen die Siebbauteile 1 aus elastischem Vollmaterial mit einer äußeren, ringförmigen Armierung 28, die sich zwischen den Auflagerecken 5 der Siebbauteile 1 erstreckt. Jedoch ist hier die Armierung 28 etwas nach innen versetzt, so daß längs der Ränder der Siebbauteile 1 halbe, nach außen öffnende Sieböffnungen 30 ausgeformt sein können, die sich, wie in Fig. 10 dargestellt, mit den randlichen, halben Sieböffnungen 30 angrenzender Siebbauteile 1 zu vollen Sieböffnungen ergänzen. Hierdurch erreicht man eine Siebfläche mit einem gleichmäßigen Raster für die Sieböffnungen, das sich über alle Siebbauteile 1 hinweg erstreckt. Den gleichen Effekt erreicht man auch dann, wenn die Randstege 2 der Siebbauteile 1 halb so breit wie die Innenstege 3 ausgebildet werden.

## Patentansprüche

1. Siebdeck für Siebmaschinen, -horden oder dergleichen, bestehend aus einer Tragkonstruktion (7) und darauf lösbar befestigten, mit einer Vielzahl von mit Sieböffnungen (4) versehenen einzelnen Siebbauteilen (1), die sich zu einer durchgehenden Trennfläche ergänzen und im Grundriß die Gestalt eines Vielecks haben, dadurch gekennzeichnet, daß die Siebbauteile (1) nur im Bereich einiger oder sämtlicher Ecken (5) in Abstand von der Tragkonstruktion (7) aufgelagert und mit dieser über Distanzelemente (8) verbunden sind, wobei benachbarte Siebbauteile (1) mit ihren aneinandergrenzenden Ecken (5) auf jeweils einem einzigen Distanzelement (8) aufgelagert sind und die Distanzelemente (8) an ihrer Oberseite eine einzige Aufnahmeöffnung (10, 17) zur zentralen Befestigung aller angrenzenden Ekken (5) der betreffenden Siebbauteile (1) aufweisen.

2. Siebdeck nach Anspruch 1, dadurch gekennzeichnet, daß die Distanzelemente (8) an den Siebbauteilen (1) fest angearbeitet sind.

3. Siebdeck nach Anspruch 1, dadurch gekennzeichnet, daß die Distanzelemente (8) separate, zwischen die Siebbauteile (1) und die Tragkonstruktion (7) einfügbare Bauteile (15) sind.

4. Siebdeck nach Anspruch 1, dadurch gekennzeichnet, daß die Distanzelemente (8) fest an der Tragkonstruktion (7) angebracht sind.

5. Siebdeck nach Anspruch 4, dadurch gekennzeichnet, daß die Distanzelemente (8) durch Auflagerböckchen (9) auf der Tragkonstruktion (7) gebildet sind.

6. Siebdeck nach einem der Ansprüche 1 bis 5, dadurch gekennzeichnet, daß die Tragkonstruktion (7) aus Streben (20, 22, 23, 25) mit zur Trennfläche geneigten Oberseiten (21,24) besteht.

7. Siebdeck nach Anspruch 6, dadurch gekennzeichnet, daß die Oberseiten (21) der Streben (20, 22) der Tragkonstruktion (7) satteldachförmig sind.

8. Siebdeck nach Anspruch 6, dadurch gekennzeichnet, daß die Oberseiten (24) der Streben (23, 25) der Tragkonstruktion (7) gewölbt sind.

9. Siebdeck nach einem der Ansprüche 1 bis 8, dadurch gekennzeichnet, daß die Siebbauteile (1) unmittelbar über eckseitige Ansätze (6) und/ oder Sicherungsstifte (13) in den Aufnahmeöffnungen (10, 17) der Distanzelemente (8) fixiert sind.

10. Siebdeck nach einem der Ansprüche 1 bis 9, dadurch gekennzeichnet, daß die Siebbauteile (1) aus elastischem Vollmaterial mit ganz oder teilweise eingebetteter Armierung (28, 29) bestehen.

11. Siebdeck nach einem der Ansprüche 1 bis 10, dadurch gekennzeichnet, daß die Siebbauteile (1) an seitlichen Stoßflächen (26) umlaufende Dichtlippen (27) haben.

12. Siebdeck nach einem der Ansprüche 1 bis 11, dadurch gekennzeichnet, daß die Siebbauteile (1) längs ihrer Ränder halbe, nach außen öffnende Sieböffnungen (30) haben, die sich jeweils bei benachbarten Siebbauteilen (1) zu vollen Sieböffnungen ergänzen.

13. Siebdeck nach einem der Ansprüche 1 bis 12, dadurch gekennzeichnet, daß die Siebbauteile (1) eine quadratische oder rechteckige Grundform haben.

## Claims

1. A screen deck for screening machines, scrubbers or the like, comprising a support structure (7) and single screen panels (1) which are releasably fastened thereon and are provided with a plurality of screen apertures (4) and which are arranged to form a continous separation surface and, in plan, have a polygonal shape, characterised in that the screen panels (1) are supported only in the zones of some or all of their corners (5) in spaced relationship to the support structure (7) and are connected thereto by means of spacer elements (8), whereby neighbouring screen panels (1) with their adjacent corners (5) are in each case supported on a single spacer element (8) and the spacer elements (8) have, on their upper face, a single fastening hole (10, 17) for centrally securing all the adjacent corners (5) of the respective screen panels (1).

2. A screen deck according to Claim 1, characterised in that the spacer elements (8) are firmly attached to the screen panels (1).

3. A screen deck according to Claim 1, characterised in that the spacer elements (8) are separate components (15) which can be inserted between the screen panels (1) and the support structure (7).

4. A screen deck according to Claim 1, characterised in that the spacer elements (8) are firmly attached to the support structure (7).

5. A screen deck according to Claim 4, characterised in that the spacer elements (8) comprise trestles (9) mounted on the support structure (7).

6. A screen deck according to any one of Claims 1 -5, characterised in that the support structure (7) comprises struts (20, 22, 23, 25) with upper faces (21, 24) inclined with respect to the separation surface.

7. A screen deck according to Claim 6, characterised in that the upper faces (21) of the struts (20, 22) of the support structure (7) are gable roof-shaped.

8. A screen deck according to Claim 6, characterised in that the upper faces (24) of the struts (23,25) of the support structure (7) are arched.

9. A screen deck according to any one of Claims 1-8, characterised in that the screen panels (1) are fixed directly by corner lugs (6) and/or by securing pins (13) in the fastening holes (10, 17) of the spacer elements (8).

10. A screen deck according to any one of Claims 1-9, characterised in that the screen panels (1) comprise elastic solid material with totally or partially embedded reinforcement (28, 29).

11. A screen deck according to any one of Claim 1-10, characterised in that the screen panels (1) have sealing lips (27) extending around lateral abutting surfaces (26).

12. A screen deck according to any one of Claims 1-11, characterised in that the screen panels (1) have along their edges, half screen apertures (3) which are open in an outward direction and each form complete screen apertures with neighbouring screen panels (1).

13. A screen deck according to any one of Claims 1-12, characterised in that the screen panels (1) have a square or rectangular basic shape.

## Revendications

1. Panneau de tamis pour appareils à tamiser, appareils à claies ou appareils analogues, formé d'une structure de support (7) et des éléments séparés de tamis (1) percés d'un grand nombre d'ouvertures de tamisage (4) et fixés de manière amovible sur la structure de support (7), les éléments (1) formant ensemble une surface de séparation continue, ayant en plan la forme d'un polygone, caractérisé en ce que les éléments de tamis (1) ne sont supportés que dans la zone de certains ou de tous de leurs coins fixés (5) à une certaine distance de la structure de support (7) et sont reliés à cette structure de support par l'intermédiaire d'éléments d'entretoisement (8), et en ce que les éléments de tamis (1) voisins sont posés par leurs coins (5) adjacents chaque fois sur un éléments d'entretoisement (8) individuel et les éléments d'entretoisement (8) présentent, dans leurs faces supérieures, une ouverture d'admission unique (10, 17) destinée à la fixation centrale de tous les coins adjacents (5) des éléments de tamis (1) en question.

2. Panneau de tamis suivant la revendication 1, caractérisé en ce que les éléments d'entretoisement (8) sont rigidement fixés aux éléments de tamis (1).

3. Panneau de tamis suivant la revendication 1, caractérisé en ce que les éléments d'entretoisement (8) sont des éléments séparés (15) pouvant être insérés entre les éléments de tamis (1) et la structure de support (7).

4. Panneau de tamis suivant la revendication 1, caractérisé en ce que les éléments d'entretoisement (8) sont rigidement fixés à la structure de support (7).

5. Panneau de tamis suivant la revendication 4, caractérisé en ce que les éléments d'entretoisement (8) sont formés pat de petits chevalets de support (9) montés sur la structure de support (7).

6. Panneau de tamis suivant l'une quelconque des revendications 1 à 5, caractérisé en ce que la structure de support (7) est formée de barres (20, 22,23,25) dont les faces supérieures (21, 24) sont inclinées par rapport à la surface de séparation.

7. Panneau de tamis suivant la revendication 6, caractérisé en ce que les faces supérieures (21) des barres (20, 22) de la structure de support (7) ont la forme d'un toit à deux versants.

8. Panneau de tamis suivant la revendication 6, caractérisé en ce que les faces supérieures (24) de barres (23, 25) de la structure de support (7) sont cintrées.

9. Panneau de tamis suivant l'une quelconque des revendications 1 à 8, caractérisé en ce que les éléments de tamis (1) sont fixés directement par des saillies de coins (6) et/ou par des tenons de fixations (13) dans les ouvertures d'amission (10,17) des éléments d'entretoisement (8).

10. Panneau de tamis suivant l'une quelconque des revendications 1 à 9, caractérisé en ce que les éléments de tamis (1) sont faits d'une matière élastique massive comportant un renforcement (28,29) noyé complètment ou partiellement.

11. Panneau de tamis suivant l'une quelconque des revendications 1 à 10, caractérisé en ce que les éléments de tamis (1) présentent des lèvres d'étanchéité périphériques (27) sur leurs surfaces d'about latérales (26).

12. Panneau de tamis suivant l'une quelconque des revendications 1 à 11, caractérisé en ce que les éléments de tamis (1) comportent, le long de leurs bords, des demi-ouvertures de tamisage (30) qui s'ouvrent vers l'extérieur et qui forment des ouvertures complètes dans des éléments de tamis (1) voisins.

13. Panneau de tamis suivant l'une quelconque des revendications 1 à 12, caractérisé en ce que les éléments de tamis (1) ont, en plan, une forme carrée ou rectangulaire.
